# EUROPÄISCHE PATENTSCHRIFT

(11) **EP 0 036 606 B1**
(45) Veröffentlichungstag und Bekanntmachung des Hinweises auf die Patenterteilung: **14.11.1984**
(21) Anmeldenummer: 81101950.4
(22) Anmeldetag: 16.03.1981
(51) Int. Cl.: H01R 43/00

(54) **Verfahren und Vorrichtung zur Zuführung von Einzeladern einer Flachbandleitung in eine Bearbeitungsmaschine**
Method and apparatus of introducing the separate wires of a flat cable into a working machine
Procédé et appareil pour l'introduction de fils séparés d'un câble plat dans une machine d'usinage

(30) Priorität: 26.03.1980 DE 3011695
(43) Veröffentlichungstag der Anmeldung: 30.09.1981
(73) Patentinhaber: SIEMENS AKTIENGESELLSCHAFT, 80333 München (DE)
(72) Erfinder: Degle, Walter, Ing. grad., D-8903 Bobingen (DE); Granzer, Rudolf, D-8900 Augsburg (DE); Kraus, August, Ing. grad., D-8900 Augsburg (DE)

## Beschreibung

Die Erfindung betrifft eine Anordnung und ein Verfahren zur Zuführung von Einzeladern einer Flachbandleitung in eine Bearbeitungsmaschine.

Das Problem der Zuführung von Einzeladern einer Flachbandleitung in eine Bearbeitungsmaschine wurde bisher dadurch gelöst, dass eine Bedienperson Einzeladern aus der Bandleitung aussucht und sie von Hand der Bearbeitungsmaschine zuführt. Dabei ist es notwendig, dass die Leitung zunächst sorgfältig abisoliert wird, so dass Einzeldrähte nicht angeschnitten oder eingekerbt werden. Die Abisolierung muss dabei so gewählt werden, dass das Leiterende etwas über die Krimphülse hinaus in das Kontaktinnere ragt und der Anfang der Isolation zwischen Krimphülse und Isolationshalterung zu liegen kommt. Die abisolierte Leitung wird dann über das Prisma eines Abdeckschutzes bis zum Anschlag eingeführt. Anschliessend wird ein Fussschalter betätigt, durch den der Krimpstempel die Leitung in die Krimpanschlüsse eindrückt, und ankrimpt. Nach Abschluss des Krimpvorganges wird der angekrimpte Kontakt herausgezogen. Dabei muss dieser unter Umständen auch noch um 90° gedreht werden, sofern es sich um Kontakte mit oben oder unten liegenden Rasthaken handelt.

Nachteilig ist bei diesem Verfahren, dass ein relativ einfacher Vorgang sehr arbeitsintensiv ist, so dass er sowohl von der Zeit als auch vom Kostenaufwand her aufwendig ist.

Aufgabe der vorliegenden Erfindung ist es, eine Anordnung und ein Verfahren anzugeben, wodurch die Zuführung von Einzeladern einer Flachbandleitung in eine Bearbeitungsmaschine automatisiert wird.

Zur Lösung dieser Aufgabe wird der Konfektionierautomat derart ausgebildet, dass ein erster Schieber angeordnet ist, der in Vor- und Rückwärtsrichtung betätigbar ist und der in seiner Grundstellung vor einem Steigschacht angeordnet ist, in dem die Flachbandleitung von unten nach oben oder umgekehrt mittels einer neben dem Steigschacht befindlichen Halterung verschiebbar ist, dass der Schieber an der der Halterung zugekehrten vorderen Ecke eine viertelkreisförmig konvex verlaufende Ausnehmung aufweist und die vordere Kante des ersten Schiebers von dieser Ausnehmung an schräg nach hinten leicht abfallend verläuft, dass hinter dem Steigschacht seitlich zur Halterung hin versetzt ein zweiter, quer zur Bewegungsrichtung des ersten Schiebers bewegbarer zweiter Schieber vorgesehen ist, dessen vordere Kante etwa viertelkreisförmig nach aussen gewölbt und in ihrer Formgebung auf den ersten Schieber abgestimmt ist, dass die Halterung mit einer Ratsche gekoppelt ist, und dass die Bearbeitungsmaschine hinter dem zweiten Schieber in der Bewegungsrichtung des ersten Schiebers gesehen, angeordnet ist.

Das erfindungsgemässe Verfahren läuft derart ab, dass in einem ersten Verfahrensschritt bei in einem Steigschacht eingespannter Flachbandleitung zunächst ein erster Schieber in Vorwärtsrichtung gegen die oberste Ader bis zu einem Anschlag bewegt und die Bearbeitungsmaschine betätigt wird, wodurch die Ader der Bandleitung im rechten Winkel abgebogen und ihr Ende unter das jeweilige Werkzeug der Bearbeitungsmaschine geschoben und konfektioniert wird, dass anschliessend der erste Schieber wieder in Grundstellung versetzt und ein zweiter Schieber quer zur Bewegungsrichtung des ersten Schiebers verschoben wird, wodurch die bearbeitete Ader wieder in den Steigschacht zurückgebogen wird, dass in einem folgenden Schritt eine Ratsche in Tätigkeit gesetzt wird, wodurch eine Halterung der Flachbandleitung und damit die Flachbandleitung um eine Ader nach oben bzw. unten versetzt wird, und dass anschliessend der zweite Schieber wieder in Grundstellung gebracht wird.

Die Bearbeitungsmaschine kann dabei entweder eine Krimpmaschine oder eine Lötmaschine sein.

Durch diese Anordnung und das Verfahren erhält man den Vorteil, dass wesentlich mehr Einzeladern pro Zeiteinheit bearbeitet werden können.

Darüber hinaus ist Ausschuss durch menschliches Versagen weitgehend ausgeschlossen und die gleiche Qualität des Anschlusses für jede einzelne Ader weitgehend gewährleistet. Auch bei diesem Verfahren muss die Flachbandleitung entsprechend gelängt und aufgespleisst sein. Dies kann jedoch ebenfalls in einem automatischen Vorgang erfolgen.

Anhand der Darstellung nach den Fig. 1 bis 5 wird die Vorrichtung und das Verfahren nach der Erfindung näher beschrieben. Die Figuren geben die einzelnen Verfahrensschritte wieder. Es zeigen:
Fig. 1 die Grundstellung,
Fig. 2 die Stellung nach dem eine Ader abgewinkelt ist,
Fig. 3 die Stellung nach dem Bearbeitungsvorgang in der Bearbeitungsmaschine,
Fig. 4 die Stellung nach dem Weiterschalten des Haltemagazins,
Fig. 5 die Endstellung vor dem nächsten Bearbeitungszyklus.

Fig. 1 zeigt die Stellung der Maschinenteile vor Beginn des Arbeitszyklus. Dabei ist rechts die Draufsicht und links die Seitenansicht zu sehen. Der Schieber 1 befindet sich in Grundstellung, er ist hinter dem Steigschacht 4 angeordnet. In dem Steigschacht 4 befindet sich die abisolierte Flachbandleitung 5, die von einem als Halterung 6 ausgebildeten Magazin gehalten wird. Dieser Halterung 6 ist gleichzeitig eine Ratsche 3 zugeordnet, die nach jedem Arbeitszyklus die Flachbandleitung um eine Ader nach oben hebt. Hinter dem Steigschacht seitlich versetzt gegenüber dem Schieber 1 liegt der zweite Schieber 2. Die Bearbeitungsmaschine 9 ist hinter den beiden Schiebern angeordnet. Der erste Schieber 1 weist an seiner vorderen, der Halterung zugekehrten Seite eine viertelkreisförmige Ausnehmung auf, während der Schieber 2 eine entsprechend dieser Ausnehmung angepasste, etwa viertelkreisförmige Wölbung 10 besitzt. Während der Schieber 1 vor- und rückwärts bewegt werden kann, wird der Schieber 2 quer zu dieser Bewegungsrichtung, aber zeitlich dazu verschoben. Die Fig. 2 zeigt den ersten Bearbeitungsschritt des Arbeitszyklus. Der Schieber 1 ist nunmehr bis zu einem Anschlag nach vorne bewegt worden, wodurch zwischen den Schieber 1 und den noch in Grundstellung stehenden zweiten Schieber 2 eine Kulissenführung entsteht, durch die die Ader 8 der Bandleitung 5 etwa im rechten Winkel abgebogen wird. Gleichzeitig wird das Ende der Ader 8 unter das jeweilige Werkzeug der Bearbeitungsmaschine 9, die entweder eine Krimp- oder eine Lötmaschine sein kann, geschoben. Die Bearbeitungsmaschine wird betätigt und der Bearbeitungsvorgang ausgelöst. Der dritte Schritt des Verfahrens ist in Fig. 3 gezeigt. Der erste Schieber 1 ist inzwischen wieder in die Grundstellung zurückgefahren, danach wurde der Schieber 2 quer zur Bewegungsrichtung des ersten Schiebers 1 ausgefahren, wodurch die nunmehr mit einem Kabelschuh 11 versehene Ader 8 wieder in den Steigschacht 4 zurückgebogen wird.

Fig. 4 zeigt den Verfahrenszeitpunkt, bei dem das Magazin 6 von der Ratsche 3 um einen Höhenschritt, der dem Durchmesser einer Ader 8 der Flachbandleitung 5 entspricht, angehoben worden ist. Die bearbeitete Ader verlässt den Zuführungskanal, die nachfolgende Ader wird in dem Steigschacht in Position gebracht und liegt nun vor dem Zuführungskanal.

Der letzte Verfahrensschritt ist in Fig. 5 dargestellt. Der Schieber 2 ist ebenfalls wieder in Grundstellung eingefahren und der gesamte Arbeitszyklus kann nunmehr von vorne begonnen werden.

## Patentansprüche

1. Konfektionierautomat zur Zuführung von Einzeladern einer Flachbandleitung (5) in eine Bearbeitungsmaschine (9), dadurch gekennzeichnet, dass ein erster Schieber (1) angeordnet ist, der in Vor- und Rückwärtsrichtung betätigbar ist und der in seiner Grundstellung vor einem Steigschacht (4) angeordnet ist, in dem die Flachbandleitung (5) von unten nach oben oder umgekehrt mittels einer neben dem Steigschacht (4) befindlichen Halterung (6) verschiebbar ist, dass der Schieber an der der Halterung (6) zugekehrten vorderen Ecke eine viertelkreisförmige konvex verlaufende Ausnehmung (7) aufweist und die vordere Kante des ersten Schiebers (1) von dieser Ausnehmung (7) an schräg nach hinten leicht abfallend verläuft, dass hinter dem Steigschacht (4) seitlich zur Halterung (7) hin versetzt ein zweiter, quer zur Bewegungsrichtung des ersten Schiebers (1) bewegbarer zweiter Schieber (2) vorgesehen ist, dessen vordere Kante etwa viertelkreisförmig nach aussen gewölbt und in ihrer Formgebung auf den ersten Schieber (1) abgestimmt ist, dass die Halterung (6) mit einer Ratsche (3) gekoppelt ist, und dass die Bearbeitungsmaschine (9) hinter dem zweiten Schieber (2) in der Bewegungsrichtung des ersten Schiebers (1) gesehen, angeordnet ist. 2. Verfahren zur Zuführung von Einzeladern einer Flachbandleitung (5) in eine Bearbeitungsmaschine (9), dadurch gekennzeichnet, dass in einem ersten Verfahrensschritt bei in einem Steigschacht (4) eingespannter Flachbandleitung (5) zunächst ein erster Schieber (1) in Vorwärtsrichtung gegen die oberste Ader (8) bis zu einem Anschlag bewegt und die Bearbeitungsmaschine betätigt wird, wodurch die Ader (8) der Bandleitung im rechten Winkel abgebogen und ihr Ende unter das jeweilige Werkzeug der Bearbeitungsmaschine geschoben und konfektioniert wird, dass anschliessend der erste Schieber (1) wieder in Grundstellung versetzt und ein zweiter Schieber (2) quer zur Bewegungsrichtung des ersten Schiebers (1) verschoben wird, wodurch die bearbeitete Ader wieder in den Steigschacht zurückgebogen wird, dass in einem folgenden Schritt eine Ratsche (3) in Tätigkeit gesetzt wird, wodurch eine Halterung (6) der Flachbandleitung und damit die Flachbandleitung (5) um eine Ader nach oben bzw. unten versetzt wird, und dass anschliessend der zweite Schieber (2) wieder in Grundstellung gebracht wird.

3. Verfahren nach einem der vorhergehenden Ansprüche, dadurch gekennzeichnet, dass die Bearbeitungsmaschine (9) eine Krimpmaschine ist.

4. Verfahren nach einem der Ansprüche 1 oder 2, dadurch gekennzeichnet, dass die Bearbeitungsmaschine (9) eine Lötmaschine ist.

## Claims

1. An automatic machine for supplying the individual wires of a flat ribbon cable (5) into a working machine (9), characterised in that there is arranged a first slide (1) which is operable in the forward and backward direction and which in its initial position is arranged in front of a rising shaft (4), in which the flat ribbon cable (5) is displaceable from the bottom to the top or vice versa by means of a holder (6) which is located adjacent to the rising shaft (4); that the slide has a quartercir- cular convexly running recess (7) at the front corner facing the holder (6) and from this recess (7) the front edge of the first slide (1) extends obliquely so as to slope slightly towards the rear; that behind the rising shaft (4), offset laterally of the holder (7), there is arranged a second slide (2) which is movable at right angles to the direction of movement of the first slide (1), and the front edge of which is outwardly curved so as to be approximately quarter-circular and in its shape is matched to the first slide (1); that the holder (6) is coupled to a ratchet (3); and that the working machine (9) is arranged behind the second slide (2) viewed in the direction of movement of the first slide (1).

2. A method of supplying the individual wires of a flat ribbon cable (5) into a working machine (9), characterised in that in a first step, in the case of a flat ribbon cable (5), which is clamped into a rising shaft (4), a first slide (1) is first moved in the forward direction against the uppermost wire (8) up to a stop, and the working machine is operated, whereby the wire (8) of the ribbon cable is bent at right angles and at its end is pushed underneath the respective tool of the working machine and processed; that the first slide (1) is subsequently moved back into its initial position and a second slide (2) is moved transversely to the direction of movement of the first slide (1), whereby the worked wire is bent back again into the rising shaft; that, in a succeeding step, a ratchet (3) is operated, whereby a holder (6) of the flat ribbon cable and thus the flat ribbon cable (5) is upwardly or downwardly displaced by one wire, and that the second slide (2) is subsequently returned to the intial position.

3. A method as claimed in one of the preceding Claims, characterised in that the working machine (9) is a crimping machine.

4. A method as claimed in one of Claims 1 or 2, characterised in that the working machine (9) is a soldering machine.

## Revendications

1. Dispositif automatique de façonnage pour amener des fils individuels d'un câble plat (5) dans une machine à façonner (9), caractérisé par le fait qu'il est prévu un premier coulisseau (1) qui est susceptible d'être commandé dans la direction avant et arrière et qui dans sa position de base est disposé devant un canal vertical (4) dans lequel le câble plat est susceptible d'être déplacé de bas en haut, ou inversement, à l'aide d'un support qui se situe près du canal vertical, que le coulisseau comporte du côté du coin antérieur du coulisseau (6) un dégagement (7) d'allure convexe et de la forme d'un quart de cercle, alors que le bord antérieur du premier coulisseau (1) s'étend à partir de ce dégagement (7) en chutant obliquement et légèrement vers l'arrière, que derrière le canal vertical (4) et latéralement décalé par rapport au support (6) est prévu un second coulisseau (2) mobile transversalement à la direction de déplacement du premier coulisseau (1) et dont le bord antérieur est arrondi vers l'extérieur à peu près suivant la forme d'un quart de cercle et est adapté dans sa conformation au premier coulisseau (1), que le support (6) est accouplé à un cliquet (3) et que la machine à façonner (9) est disposée derrière le second coulisseau (2), si l'on regarde dans la direction du déplacement du premier coulisseau (1).

2. Procédé pour amener des fils individuels d'un câble plat (5) dans une machine à façonner (9), caractérisé par le fait que dans une première phase opératoire et avec un câble plat (5) serré dans un canal vertical (4), un premier coulisseau (1) est d'abord déplacé dans la direction avant contre le fil supérieur (8) jusqu'à une première butée alors que la machine à façonner est actionnée grâce à quoi le fil (8) du câble plat est recourbé suivant un angle droit et son extrémité est glissée et façonnée sous outil correspondant de la machine à façonner qu'ensuite, le premier coulisseau (1) est ramené dans sa position de base alors qu'un second coulisseau (2) du câble plat est déplacé transversalement par rapport à la direction de déplacement du premier coulisseau (1), grâce à quoi le fil traité est recourbé dans le canal vertical, que dans une phase opératoire suivante une roue à cliquet (3) est mise en mouvement grâce à quoi un support (6) du câble plat et, par voie de conséquence, le câble plat est déplacé d'un fil vers le haut ou vers le bas, et qu'ensuite le second coulisseau (2) est amené dans sa position de base.

3. Procédé selon l'une des revendications précédentes, caractérisé par le fait que la machine à façonner est une machine à pincer.

4. Procédé selon l'une des revendications 1 ou 2, caractérisé par le fait que la machine à façonner (9) est une machine à souder.
